# EUROPÄISCHE PATENTSCHRIFT

(11) **EP 2 198 936 B1**
(45) Veröffentlichungstag und Bekanntmachung des Hinweises auf die Patenterteilung: **24.12.2014**
(21) Anmeldenummer: 09015177.0
(22) Anmeldetag: 08.12.2009
(51) Int. Cl.: A63C 17/02, A63C 17/14, A63C 5/035, A63C 17/00

(54) **Schaltbare Geschwindigkeitsregulierung für doppelspurige Rollschuhe**
Switchable speed regulation for dual track roller skates
Régulation de vitesse commutable pour skis à roulettes à double rangée de roue

(30) Priorität: 16.12.2008 DE 102008062581
(43) Veröffentlichungstag der Anmeldung: 23.06.2010
(73) Patentinhaber: Hardter, Paul, 73660 Urbach (DE)
(72) Erfinder: Hardter, Paul, 73660 Urbach (DE)

(56) Entgegenhaltungen:
- EP-A2- 1 447 116
- US-A- 5 199 726
- US-A- 5 967 530
- US-A1- 2003 214 104
- US-A1- 2004 032 098

## Beschreibung

Die Erfindung geht aus von einem, im Bereich des Fußgelenks abbiegbaren, doppelspurigen Rollschuh mit einer Rücklaufsperre im vorderen Rollenpaar.

Die Fahrweise ist eine Kombination von Inline Skating und Nordic Walking. Gefahren wird mit Stöcken.
Mit diesen abbiegbaren Rollschuhen kann man, bedingt durch die Rücklaufsperre so über die Fußspitze abstoßen, dass der Bewegungsablauf der Rollschuhe und der Stöcke parallel ist, im Gegensatz zum so genannten Nordic Blading-Lauf. Diese Sportart wird auf einspurigen Inline Skatern durchgeführt, die nach der Seite Schwung holen müssen.

Die Stöcke werden somit widernatürlich eingesetzt.

Bei dem Dokument US 2004/032098 wird das Bremselement über eine Feder indirekt nach und nach seitlich an eine Rollenseite angelegt.
Schaltbar ist diese Regelung nicht und der Federdruck auch nicht exakt fixierbar.

Absolute Voraussetzung ist für die Geschwindigkeitsregulierung, dass alle Einstellungen, sowohl beim rechten als auch beim linken Rollschuh gleich sind.

Mit diesem System kann die Fahrgeschwindigkeit zwar beeinflusst werden, sie entspricht aber bei weitem nicht den Anforderungen.
Im Endeffekt ist ist dies ein System für Inline-Skater die während der Lernphase ihre Geschwindigkeit drosseln möchten.

Das Dokument EP 1447116 umfasst eine einheitliche Größenanpassung für Schuhe und Roller. Diese Rollerskates gehören zur Art der sogenannten "Discoroller".
Charakteristische Merkmale sind jeweils 4 Kleinrollen, die durch Neigen der Füße gelenkt werden.
Eine Regulierung der Fahrgeschwindigkeit ist nicht möglich.

**Die** EP 1 046 415 B1 zeigt einen doppelspurigen, abbiegbaren Rollschuh.
Durch die Rücklaufsperre und der Flexibilität des Rollschuhs wird wie beim Gehen das Fußgelenk abgebogen und somit ein natürliches Abstoßen über die Fußspitze erreicht. Dadurch eignet sich der Roller gut als Sommer-Trainingsgerät für den Skilanglauf und für eine Bewegung auf Rollen, Nordic Walking-ähnlich.

Die Praxis zeigt, dass beim Abstoßen über die Fußspitze eine weitaus geringere Gelenkbelastung als beispielsweise beim Joggen erreicht wird. Das Körpergewicht wird nicht stoßartig, sondern in harmonischen Bewegungen abgefangen.

Durch den Stockeinsatz wird beim Training der gesamte Körper mit einbezogen. Es ist deshalb ein entsprechender Rollwiderstand erforderlich.
Um diesen Rollwiderstand zu erreichen, muss die Geschwindigkeit, der viel zu schnellen Rollschuhe, gezielt reguliert werden.

Es ist deshalb Aufgabe der vorliegenden Erfindung die Rollschuhe mit einer zuschaltbaren, stufenweise anpassbaren Regulierung auszurüsten um die Fahrgeschwindigkeit der gerade ausgeübten Trainingsart gezielt anzupassen. Wichtig auch bei Leistungssport-Training.

Gelöst wird diese Aufgabe erfindungsgemäß mit einer Anordnung, welche die Merkmale von Anspruch 1 aufweist.

Eine weitere Bestimmung ist es, die Rollschuhe für Überlandfahrten so zu gestalten, dass mit der zuschaltbaren Geschwindigkeitsregulierung lange Abfahrtstrecken und auch steile Gefälle, sicher gefahren werden können.
Fahren ist außerdem sehr leicht zu lernen. Spezielle Fahrkurse sind kaum notwendig.

Der klassische, schnelle Rollschuhlaufstil ohne Stöcke muss jedoch gewährleistet bleiben. Die Geschwindigkeitsregulierung kann deshalb während dem Einsatz, bei einem kurzen Stop, aktiviert oder ausgeschaltet werden

In den Zeichnungen sind Ausführungsbeispiele des Gegenstands der Erfindung dargestellt.

Es zeigen:
- **Fig. 1**: eine erfindungsgemäße, zuschaltbare Geschwindigkeitsregulierung für einen doppelspurigen Rollschuh in einer Seitenansicht, in der Grundstellung.
- **Fig. 2**: die Geschwindigkeitsregulierung gemäß Fig.1 in einer Ansicht von unten, in der Grundstellung
- **Fig. 3**: die Geschwindigkeitsregulierung gemäß Fig. 1 in der Bremsstellung
- **Fig. 4**: die Geschwindigkeitsregulierung gemäß Fig. 1 in einer Ansicht von unten, in der Bremsstellung.

Die **Fig. 1** zeigt das hintere Rollenpaar **1** eines doppelspurigen Rollschuhs.
Der Bremshalter **2** mit dem Bremselement **3** ist durch den Schaltnocken **4** fixiert und befindet sich in der Grundstellung.

**Fig. 2** zeigt die Grundstellung in der Sicht von unten.
Der Schaltnocken **4** ist über einen Drehgriff **5** angestellt und hält den Bremshalter **2** in der Grundstellung.

**Fig. 3** zeigt das Rollenpaar **1** in gebremstem Zustand. Der Bremshalter **2** mit dem Bremselement **3** ist aktiviert und liegt an dem Rollenpaar **1** an.

**Fig. 4** zeigt die zuschaltbare Geschwindigkeitsregulierung in der Bremsstellung. Mittels Drehgriff **5** ist der Schaltnocken **4** weggeschwenkt. Die Zugfeder **6** zieht den Bremshalter **2** an, das Bremselement **3** drückt auf das Rollenpaar **1.** Die Rollen sind starr miteinander verbunden.
Durch das Schaltelement 7 kann die Wirkung der Zugfeder **6** verstärkt werden, indem das Schaltelement **7** wahlweise in die Schaltstufen **8** eingehängt wird. Die Grund - und Bremsstellungen können mit dem Drehgriff **5** über den Schaltnocken **4** aus- oder eingeschaltet werden, unabhängig davon welche Schaltstufe **8** gerade belegt ist.

## Patentansprüche

1. Zuschaltbare Geschwindigkeitsregulierung für Rollschuhe, bei der mittels eines Drehgriffs (5) über einem Schaltnocken (4) ein Bremshalter (2) mit Bremselement (3) aus- oder eingeschaltet werden kann und wobei zur Regulierung der Fahrgeschwindigkeit über eine einstellbare Zugfeder (6) der Bremshalter mit dem Bremselement (3) an eine Rolle eines einspurigen Rollschuhes oder an das hintere Rollenpaar (1) eines doppelspuriges Rollschuhes andrückbar ist.

2. Zuschaltbare Geschwindigkeitsregulierung nach Anspruch 1, **dadurch gekennzeichnet, dass** die Wirkung der Zugfeder (6) über ein Schaltelement (7) gezielt dem jeweiligen Zweck angepasst werden, indem das Schaltelement (7) wahlweise in Schaltstufen (8) eingehängt wird.

3. Zuschaltbare Geschwindigkeitsregulierung nach Anspruch 1, **dadurch gekennzeichnet, dass** die Reduzierung der Fahrgeschwindigkeit über ein Schaltelement (7) und die Zugfeder (6) stufenlos geändert werden kann.

4. Zuschaltbare Geschwindigkeitsregulierung nach Anspruch 1, **dadurch gekennzeichnet, dass** das Bremselement (3) eine beliebige Form haben kann.

5. Doppelspuriger Rollschuh mit zwei fest verbundenen hinteren Rollen und einer zuschaltbaren Geschwindigkeitsregulierung nach einem der Ansprüche 1-3, **dadurch gekennzeichnet, dass** das Bremselement (3) in das eine Rille bildendes hinteres Rollenpaar (1) drückt.

## Claims

1. Switchable speed regulation for roller skates consisting of a brake mount (2) with a brake element (3) that can be switched off and on via a rotary handle (5) above a tripping segment (4), and for speed regulation, the brake mount with the brake element (3) can be pressed against one roller of a single-track roller skate or against the rear roller pair (1) of a dual-track roller skate, respectively, via an adjustable pull-spring (6).

2. Switchable speed regulation as set forth in Claim 1, **characterized in that** the effect of the pull-spring (6) can specifically be adapted to the respective intended purpose via a switching element (7) that can selectively be hooked into switching stages (8).

3. Switchable speed regulation as set forth in Claim 1, **characterized in that** the speed reduction can be changed continuously via a switching element (7) and the pull-spring (6).

4. Switchable speed regulation as set forth in Claim 1, **characterized in that** the brake element (3) may be of any shape.

5. Dual-track roller skate with two firmly connected rear rollers and a switchable speed regulation as set forth in either of the Claims 1-3, **characterized in that** the brake element (3) presses into the groove formed by the rear roller pair (1).

## Revendications

1. Régulation de vitesse enclenchable pour skis à roulettes disposant d'un porte-frein (2) avec élément de freinage (3), à déclencher ou à enclencher moyennant une poignée (5) au-dessus d'une came de contact (4), et permettant, pour réguler la vitesse, de presser le porte-frein avec élément de freinage (3), moyennant un ressort de traction réglable (6), contre une roulette dans le cas de skis à roulettes à une seule rangée de roue, ou contre la paire de roulettes arrière (1) dans le cas de skis à roulettes à double rangée de roue.

2. Régulation de vitesse enclenchable selon la revendication 1, **caractérisée en ce que** l'effet du ressort de traction (6) se laisse adapter de manière ciblée au but respectif par le biais d'un élément de commutation (7), qui peut être accroché sélectivement en crans commutateurs (8).

3. Régulation de vitesse enclenchable selon la revendication 1, **caractérisée en ce que** la réduction de vitesse est à réglage continu par le biais d'un élément de commutation (7) et un ressort de traction (6).

4. Régulation de vitesse enclenchable selon la revendication 1, **caractérisée en ce que** l'élément de freinage (3) peut avoir une forme quelconque.

5. Ski à roulettes à double rangée de roue possédant deux roulettes arrière mécaniquement solidaires et une régulation de vitesse selon une des revendications 1-3, **caractérisée en ce que** l'élément de freinage (3) est pressé dans la rainure formée par la paire de roulettes arrière (1).
